# EUROPÄISCHE PATENTSCHRIFT

(11) **EP 0 295 214 B1**
(45) Veröffentlichungstag und Bekanntmachung des Hinweises auf die Patenterteilung: **18.09.1991**
(21) Anmeldenummer: 88810371.0
(22) Anmeldetag: 07.06.1988
(51) Int. Cl.: A47C 7/44

(54) **Sitzmöbel**
Chair
Chaise

(30) Priorität: 09.06.1987 CH 2161/87
(43) Veröffentlichungstag der Anmeldung: 14.12.1988
(73) Patentinhaber: PROTONED B.V., 1016 CH Amsterdam (NL)
(72) Erfinder: Bräuning, Egon, D-7858 Weil am Rhein 5 (DE)
(74) Vertreter: Eschmann, Heinz

(56) Entgegenhaltungen:
- DE-C- 88 021
- US-A- 2 961 035
- US-A- 3 095 238

## Beschreibung

Die Erfindung betrifft ein Sitzmöbel gemäss dem Oberbegriff des unabhängigen Patentanspruchs.

Es ist eine bekannte Tatsache, dass das längere Sitzen in einer ganz bestimmten Sitzposition alsbald zu Ermüdung führt und dass jeder Sitzende daher im allgemeinen die Tendenz zeigt, seine Lage von Zeit zu Zeit zu verändern. Diese Lageveränderungen erstrecken sich zwar in erster Linie au die Winkelverstellung der Rückenlehne, doch hat sich gezeigt, dass jegliche Verschwenkung der Rückenlehne nach hinten, wenn dieselbe nicht zu einer ergonomisch untragbaren Position führen soll, mit einer entsprechenden Verstellung des Sitzes gekoppelt sein soll. Nur so ist es erfahrungsgemäss möglich, den menschlichen Körper im Sitzen so abzustützen, dass dieser in allen möglichen Stellungen der Rückenlehne längere Zeit ermüdungsfrei sitzen kann.

Der dadurch bedingten Ausbildung der Sitzflächen-Rückenlehnen-Verstellmechanik sind bereits zahlreiche Konstruktionen gewidmet, die somit alle das Ziel haben, den hinteren, der Rückenlehne benachbarten Sitzabschnitt beim Zurückschwenken der Rückenlehne um ein entsprechendes Mass abzusenken, damit der Sitzende in der neuen Lage nicht nach vorne zu rutschen droht. Diese bekannten Konstruktionen beruhen jedoch durchwegs auf der Verwendung von Hebelgestängen mit Stahl- und/oder Gasfedern, so dass die zur Zeit bekannten, den oben angegebenen Kriterien entsprechenden Stühle nicht nur konstruktiv kompliziert, sondern auch kostspielig und relativ schwer sind. Eine solche Stuhlkonstruktion geht aus der US-PS 2961035 hervor, wo eine am Stuhlgestell schwenkbar gelagerte Rückenlehne federnd aufgehängt ist und über Hebelmittel entgegen einer Stahlfeder so mit den Tragelementen der Sitzauflage gekuppelt ist, dass bei einer Rückwärtsverschwenkung der Rückenlehne gleichzeitig eine Abwärtsbewegung des Hinterteils der Sitzauflage stattfindet.

Es ist somit Aufgabe der vorliegenden Erfindung, ein Sitzmöbel der eingangs beschriebenen Art vorzuschlagen, das zwar einerseits die von ergonomischen Gesichtspunkten angestrebte Koppelung der Verstellbewegungen von Sitz und Rückenlehne aufweist, andererseits aber ohne die bekannten aufwendigen und schweren Verstell- und Auffangmechanismen auskommt. Dabei soll die Funktionskoppelung von Sitz und Rückenlehne, welche in der Branche als "synchron" bezeichnet wird, nach Möglichkeit so gelöst sein, dass einerseits der hintere, an die Rückenlehne angrenzende Sitzflächenabschnitt erst dann abgesenkt wird, wenn der Sitzende die Rückenlehne nach hinten drückt und dass andererseits die Rückenlehne, unabhängig von der Belastung der Sitzfläche, ihre Vertikallage beibehält, solange keine direkte Krafteinwirkung auf dieselbe erfolgt.

Diese Aufgabe wird durch die im kennzeichnenden Teil des unabhängigen Patentanspruchs 1 definierte Merkmalskombination gelöst, die auf der überraschenden Einsicht beruht, dass die Funktionen der bekannten Verstellmechanismen so in die prinzipiellen Stuhlteile ― Gestell, Sitz und Rükkenlehne ― integriert werden können, dass ein kostengünstiges und leichtes Sitzmöbel resultiert, das den bekannten ergonomischen Anforderungen an den Sitzkomfort durchaus standzuhalten vermag, ohne mit den Nachteilen der bekannten Mechanismen behaftet zu sein.

Nachstehend werden anhand der beiliegenden Zeichnung einige Ausführungsbeispiele des Erfindungsgegenstandes beschrieben.
Fig. 1 zeigt in vereinfachter Perspektivansicht eine erste Ausführungsform des erfindungsgemässen Sitzmöbels vor Anbringung der Polsterung,
Fig. 2 ist ein Vertikalschnitt dieser Ausführungsform,
Fig. 3 ist eine Perspektivdarstellung einer Variante und
Fig. 4 ist die entsprechende Vertikalschnittdarstellung.

Der in Fig. 1 unter Verzicht auf unwesentliche Einzelheiten dargestellte Stuhl besteht aus einem Gestell 1, einem Sitz 2 und einer Rückenlehne 3. Das Gestell 1 weist im wesentlichen zwei annähernd rechtwinklig abgebogene, aus Rohrprofilen gebildete Füsse 4 auf, welche an der Stuhl-Vorderseite eine erste Schwenkachse A1 tragen. Zum Gestell gehört bei dieser Ausführungsform ferner der untere Abschnitt 3a (Fig. 2) der Rückenlehne 3, welcher über einen Querträger 5 mit den Füssen 4 verbunden ist und damit einen integrierenden Bestandteil des Gestells bildet.

Die Rückenlehne 3 ist bei dieser ersten Ausführungsform eine sich über die gesamte Stuhlhöhe erstreckende Kunststoffplatte 6, welche mit zwei längsverlaufenden Stahlbändern 7 verstärkt ist, die mit ihren unteren Enden an dem Querträger 5 flexibel befestigt sind. Dank dieser Konstruktion besitzt die Rückenlehne 3 eine bestimmte Federelastizität, sodass sie bei Belastung nachgibt und bei Entlastung ihre ursprüngliche Lage selbsttätig wieder einnimmt. Wie sich aus der nachfolgenden Beschreibung noch ergeben wird, ist diese elastische Federwirkung vor allem im unteren Rückenlehnenabschnitt 3a erforderlich.

Der gesamthaft mit 2 bezeichnete Sitz weist einen praktisch U-förmigen Rahmen 8 auf, der beispielsweise ebenfalls aus einem Rohrprofil erstellt sein kann und im Bereich des vorderen Sitzabschnitts, im Abstand c von der Sitzvorderkante, mittels zweier Schwenkbügel 9 in einer rohrförmigen Traverse 9a drehbar gelagert ist. Der Sitz bildet somit eine Art zweiarmigen Hebels mit dem vorderen Hebelarm c und der Drehachse A1. Wie Fig. 1 und 2 ferner zeigen, hintergreift der Sitzrahmen 8 die Rückenlehne 3 und ist an deren Rückseite mittels einer zweiten Schwenkachse A2 mit der Rückenlehne 3 verbunden. Diese zweite Schwenkachse A2 ist einerseits mittels einer Konsole 10 starr an der Rückseite der Rückenlehne 3 befestigt und trägt andererseits an ihrer beiden Endabschnitten zwei Verbindungslaschen 11, an denen der hintere Abschnitt des Sitzrahmens 8 aufgehängt ist. Die beiden Verbindungslaschen 11 sind somit um die Achse A2 drehbar gelagert und haben die Funktion, jegliche Bewegung der Rückenlehne 3 auf den Sitzrahmen 8 zu übertragen.

Die zweite Schwenkachse A2 befindet sich in einem solchen vertikalen Abstand b von einer gedachten, durch die Achse A1 gelegten Horizontalebene, dass sie sich etwa auf der Höhe der Lendenwirbel der sitzenden Person befindet. Vorzugsweise sollte ferner ein waagrechter Abstand a der Achse A2 von der Rückenlehne 3 vorgesehen sein, der z.B. zwischen 5 und 20 cm liegen kann.

Bei der Benützung des beschriebenen Stuhles ergibt sich folgendes:

Nachdem die sitzende Person zunächst während einer gewissen Zeit in der vertikalen Sitzposition verharrte, welche den in Fig. 2 voll ausgezogenen Konturen der Sitz- Rückenlehnen-Kombination entspricht, wird sich erfahrungsgemäss das Bedürfnis einstellen, durch Verstellung der Rückenlehne 3 eine andere Sitzposition einzunehmen. Wird nun die Rückenlehne 3, wie dies normalerweise der Fall ist, im Bereich der Lendenwirbel (Pfeil B in Fig. 2) belastet, so biegt sie sich aufgrund ihrer Eigenelastizität nach hinten in die mit unterbrochenen Linien angedeutete Lage. Dabei beschreibt die Achse A2 einen Kreisbogen mit dem Radius A₁-A₂ und senkt den hinteren, der Rückenlehne 3 benachbarten Sitzabschnitt um ein entsprechendes Mass ab. Die sitzende Person hat damit eine neue Sitzlage gefunden, welche den ergonomischen Kriterien entspricht.

Der in Fig. 1 und 2 dargestellte Stuhl ist lediglich eine mögliche Ausführungsform, die vom Fachmann im Rahmen des Erfindungsgedankens in mannigfaltiger Hinsicht abgewandelt werden kann. So kann es zwar im Hinblick auf die Erzielung einer einfachen Bauweise von Vorteil sein, die dargestellte Rückenlehne 3 einteilig nach unten zu verlängern und am unteren Gestellelement zu befestigen; doch wäre es immerhin auch möglich, die Rückenlehne etwa auf der Höhe der Sitzebene am Gestell anzubringen und dort an einer Traverse entweder flexibel zu befestigen oder mittels einer weiteren horizontalen Achse anzulenken. In jedem Falle sollte aber mindestens derjenige Abschnitt der Rückenlehne 3, der sich von der Befestigungsstelle der Achse A2 bis zur unteren Einspannstelle der Rückenlehne 3 erstreckt, elastisch federnd ausgebildet sein. Die Erzielung einer entsprechenden elastischen Rückstellkraft kann durch Ausbildung der Rückelehne 3 in Kunststoff, Stahl oder durch Verbindung verschiedener Werkstoffe erzielt werden.

Als entscheidender Vorteil der beschriebenen Konstruktion muss die Tatsache gewertet werden, dass der Stuhl einerseits mit einer höchst einfachen Sitz-Rückenlehnen-Verstellmechanik auskommt, welche keinerlei Schraubenfedern oder Gasfedern benötigt und damit ein leichtes und kostengünstig erstellbares Sitzmöbel ergibt, während andererseits die damit erzielte Funktion vom Gesichtspunkte des Sitzkomforts einer durchaus vollwertigen Lösung entspricht.

Eine Abwandlung des Erfindungsgedankens zeigen die Fig. 3 und 4, wobei auch hier, der Uebersichtlichkeit halber, die Polsterung nicht dargestellt wurde. Auch in diesem Falle sind am Stuhl die drei prinzipiellen Einheiten, d.h. ein tragendes Gestell 11, ein Sitz 12 und eine Rückenlehne 13 zu unterscheiden. Das handelsübliche, mit Rollen 14 versehene Gestell 11 trägt eine in Form eines Stahlprofils ausgebildete Traverse 15, welche starr am Gestelloberteil befestigt ist.

An ihrer Vorderkante trägt die Traverse 15 eine Schwenkachse A1, an welcher der Sitz 12 so aufgehängt ist, dass er auch hier nach Art eines zweiarmigen Hebels eine Wippbewegung um die Achse A1 ausführen kann. Im Gegensatz zu der in Fig. 1 und 2 dargestellten Ausführungsform ist jedoch hier der längere Sitzabschnitt freitragend, d.h. nicht mit der Rückenlehne verbunden.

Die Rückenlehne 13, welche beispielsweise wiederum aus einer elastischen Kunststoffplatte 16 und verstärkenden Stahlbändern 17 bestehen kann, ist an ihrem unteren Ende an der Traverse 15 so verankert, dass sie sich um eine an der Traverse befindliche Achse A3 verschwenken lässt. An der Rückseite der Rückenlehne 13 ist auch hier, im Abstand b oberhalb einer durch die Achse A1 gedachten Horizontalebene (entsprechend der Lage der Lendenwirbel) und im Abstand a von der Rückenlehne selbst, eine Schwenkachse A2 befestigt. An dieser greift ein Betätigungsgestänge 18 an, das vom vorderen Sitzabschnitt ausgehend beidseits und oberhalb des Sitzes verläuft und damit gleichzeitig einerseits die Armlehnen des Stuhles bildet, andererseits das Verbindungsglied zwischen Rückenlehne und Sitz darstellt.

Das Betätigungsgestänge 18 umfasst zwei Betätigungshebel, welche von der schwenkachse A1 ausgehen und beidseits derselben an der Sitzunterseite starr befestigt sind. Die Achse A1 kann beispielsweise ein Rohr sein, in dem die Enden der beiden Betätigungshebel 18 drehbar gelagert sind.

Bei Belastung der Rückenlehne wird sich dieselbe auch bei dieser Ausführungsform so verformen (vgl. gestrichelte Kontur), dass die Achse A2 um ein entsprechendes Mass abgesenkt wird, da sie sich auf einem Kreisbogen mit dem Radius A₁-A₂ bewegt. Diese Absenkbewegung der Achse A2 wird nun über die Armlehnen 18 auf den vorderen Sitzabschnitt übertragen, der sich leicht anhebt und dadurch die gewünschte Absenkbewegung des hinteren Sitzabschnittes bewirkt. Die mit der Durchbiegung der Rückenlehne verbundene Ausbauchung derselben im unteren Rückenlehnenabschnitt 13a (Fig. 4) wird durch die Anordnung der Achse A3 aufgenommen.

Die anhand der Fig. 1 bis 4 dargestellten Achsen A1, A2 und A3 können vom Fachmann in bekannter Weise, z.B. als Drehzapfen, als Scharniere etc. ausgebildet sein.

## Patentansprüche

1. Sitzmöbel mit einem Gestell, einem Sitz (2, 12), der sich im Bereich seines vorderen, freien Endabschnittes über eine erste horizontale Achse (A1) auf das Gestell abstützt und um diese Achse nach Art eines zweiarmigen Hebels schwenkbar ist, sowie mit einer in ihrer Ruhelage praktisch vertikalen, unter Belastung jedoch nach hinten auslenkbaren Rückenlehne (3, 13), welche so mit dem Sitz (2, 12) verbunden ist, dass jegliche Auslenkung der Rückenlehne (3, 13) aus ihrer Vertikallage eine entsprechende Absenkung des der Rückenlehne (3, 13) benachbarten Sitzabschnittes bewirkt, wobei auf der dem Sitz (2, 12) abgewandten Seite der Rückenlehne (3, 13), im vertikalen Abstand (b) oberhalb der genannten ersten Achse (A1), eine zweite horizontale Achse (A2) an der Rückenlehne (3, 13) befestigt ist und wobei der Sitz (2, 12) so mit der genannten zweiten Achse (A2) gekoppelt ist, dass sich die durch die Auslenkung der Rückenlehne (3, 13) ergebende Absenkung der genannten zweiten Achse (A2) direkt oder indirekt auf den der Rückenlehne (3, 13) benachbarten Sitzabschnitt überträgt, dadurch gekennzeichnet, dass die an ihrem unteren Ende eingespannte und als freier Träger nach oben ragende Rückenlehne (3, 13) mindestens in ihrem unterhalb der genannten zweiten Achse (A2) befindlichen Teil elastisch federnd ausgebildet ist.

2. Sitzmöbel nach Anspruch 1, dadurch gekennzeichnet, dass der Sitz (2) einen starren Tragrahmen (8) aufweist, welcher mit seinem einen Ende an der genannten zweiten Achse (A2) angelenkt ist.

3. Sitzmöbel nach Anspruch 1, dadurch gekennzeichnet, dass an der genannten ersten Achse (A1), beidseits derselben, zwei Betätigungshebel (18) angreifen, welche einerseits fest mit der Sitzunterseite verbunden sind, andererseits beidseits und oberhalb des Sitzes (12) bis zur zweiten Achse (A2) geführt sind und gleichzeitig die Armlehnen des Sitzmöbels bilden.

4. Sitzmöbel nach Anspruch 2, dadurch gekennzeichnet, dass sich die Rückenlehne (3) bis zur untersten Abstützebene des Sitzmöbels erstreckt und damit gleichzeitig einen integrierenden Teil des das Sitzmöbel tragenden Gestells (1) bildet.

5. Sitzmöbel nach Anspruch 4, dadurch gekennzeichnet, dass an der Unterkante der Rückenlehne (3) Füsse (4) befestigt sind, die im Bereich der Sitzvorderkante hochgezogen sind und dort die genannte erste Achse (A1) tragen.

6. Sitzmöbel nach einem der Ansprüche 1 bis 5, dadurch gekennzeichnet, dass die Rückenlehne (3/13) um eine an ihrem unteren Endabschnitt angeordnete dritte Achse (A3) schwenkbar ist.

7. Sitzmöbel nach einem der Ansprüche 1 bis 6, dadurch gekennzeichnet, dass die Rückenlehne (3/13) eine elastisch federnde Kunststoffplatte aufweist, welche durch vertikal- bzw. längsverlaufende Stahlbänder verstärkt ist.

8. Sitzmöbel nach einem der Ansprüche 1 bis 7, dadurch gekennzeichnet, dass sich die genannte zweite Achse (A2) im waagrechten Abstand (a) von der Rückenlehne (3/13) befindet.

## Claims

1. A chair having a frame, a seat (2, 12) which is supported on the frame in the region of the free, front end portion of said seat by means of a first horizontal spindle (A1) and is pivotable about this spindle in the manner of a two-armed lever, and having a backrest (3, 13) which is substantially vertical in its rest position but which is capable of being moved backwards under a load said backrest (3, 13) being connected to the seat (2, 12) in such a way that any movement of the backrest (3, 13) out of its vertical position causes a corresponding lowering of the seat portion adjacent the backrest (3, 13), a second horizontal spindle (A2) being secured to the backrest (3, 13) on that side of the backrest (3, 13) which is remote from the seat (2, 12), at a vertical spacing (b) above said first spindle (A1), the seat (2, 12) being coupled to said second spindle (A2) in such a way that the lowering of the said second spindle (A2) resulting from the tilting of the backrest (3, 13) is transmitted directly or indirectly to the seat portion adjacent the backrest (3,13), characterised in that the backrest (3,13), which is clamped at its lower end and projects upwardly as a free support is of a resilient elastic construction, at least in that part which is situated below said second spindle (A2).

2. A chair according to claim 1, characterised in that the seat (2) has a rigid support fame (8) which is hinged at one end to said second spindle (A2).

3. A chair according to claim 1, characterised in that two actuating levers (18) act on said first spindle (A1), on both sides thereof, said levers (18) being fixedly connected to the underside of the seat, on the one hand, and being guided on both sides of and above the seat (12) as far as the second spindle (A2), on the other hand, and simultaneously forming the armrests of the chair.

4. A chair according to claim 2, characterised in that the backrest (3) extends as far as the bottommost support plane of the chair and thus simultaneously forms an integral part of the frame (1) which supports the chair.

5. Chair according to claim 4, characterised in that fixed to the lower edge of the backrest (3) are feet (4) which are raised in the region of the front edge of the seat, where they support said first spindle (A1).

6. Chair according to any of claims 1 to 5, characterised in that the backrest (3/13) is pivotable about a third spindle (A3) mounted on the lower end portion thereof.

7. Chair according to any of claims 1 to 6, characterised in that the backrest (3, 13) has a resiliently flexible plastics sheet reinforced with vertically or longitudinally extending steel strips.

8. Chair according to any of claims 1 to 7, characterised in that said second spindle (A2) is at a horizontal spacing (a) from the backrest (3/13).

## Revendications

1. Siège comportant une carcasse, un siège proprement dit (2, 12) qui, dans la zone de sa section d'extrémité libre antérieure, prend appui sur la carcasse par l'intermédiaire d'un premier axe horizontal (A1) et peut pivoter autour de cet axe comme un levier à deux bras, ainsi qu'un dossier (3, 13) pratiquement vertical dans sa position de repos, mais pouvant être incliné vers l'arrière en charge, qui est relié au siège proprement dit (2, 12), d'une manière telle que toute inclinaison du dossier (3, 13) à partir de sa position verticale entraîne un abaissement correspondant de la section du siège proprement dit voisine du dossier (3, 13), étant entendu qu'un deuxième axe horizontal (A2) est fixé au dossier (3, 13), du côté de ce dossier (3, 13) opposé au siège proprement dit (2, 12) et à une distance verticale (b) au-dessus dudit premier axe (A1), et que le siège proprement dit (2, 12) est ainsi couplé audit deuxième axe (A2) d'une manière telle que l'abaissement dudit deuxième axe (A2) provoqué par l'inclinaison du dossier (3, 13) soit transmis directement ou indirectement à la section du siège voisine du dossier (3, 13), caractérisé en ce que le dossier (3, 13), fixé à son extrémité inférieure et s'étendant vers le haut sous la forme d'un support en porte à faux, est d'une configuration à effet de ressort au moins dans sa partie se trouvant en dessous dudit deuxième axe (A2).

2. Siège suivant la revendication 1, caractérisé en ce que le siège proprement dit (2) comporte un cadre de support rigide (8) qui est articulé par sa première extrémité audit deuxième axe (A2).

3. Siège suivant la revendication 1, caractérisé en ce que, au niveau du premier axe (A1), de part et d'autre de celui-ci, opèrent deux leviers d'actionnement (18) qui, d'une part, sont reliés rigidement à la face inférieure du siège proprement dit et, d'autre part, sont amenés des deux côtés du siège proprement dit (12) et au-dessus de celui-ci jusqu'au deuxième axe (A2) et forment simultanément les accoudoirs du siège.

4. Siège suivant la revendication 2, caractérisé en ce que le dossier (3) s'étend jusqu'au plan d'appui inférieur extrême du siège et fait ainsi en même temps partie intégrante de la carcasse (1) portant le siège.

5. Siège suivant la revendication 4, caractérisé en ce que des pieds (4) sont fixés au bord inférieur du dossier (3), s'étendent vers le haut dans la zone de l'avant du siège proprement dit et supportent, en cet endroit, ledit premier axe (A1).

6. Siège suivant l'une quelconque des revendications 1 à 5, caractérisé en ce que le dossier (3, 13) peut pivoter autour d'un troisième axe (A3) disposé au niveau de sa section d'extrémité inférieure.

7. Siège suivant l'une quelconque des revendications 1 à 6, caractérisé en ce que le dossier (3, 13) comporte une plaque en matière plastique à effet de ressort qui est renforcée par des bandes d'acier verticales ou longitudinales.

8. Siège suivant l'une quelconque des revendications 1 à 7, caractérisé en ce que ledit deuxième axe (A2) se trouve à la distance horizontale (a) du dossier (3, 13).
